# EUROPÄISCHE PATENTSCHRIFT

(11) **EP 2 210 705 B1**
(45) Veröffentlichungstag und Bekanntmachung des Hinweises auf die Patenterteilung: **17.12.2014**
(21) Anmeldenummer: 10000575.0
(22) Anmeldetag: 21.01.2010
(51) Int. Cl.: B24B 21/20, B24B 21/12

(54) **Einrichtung zur Bandspannung**
Device for belt tensioning
Dispositif de tension de bande

(30) Priorität: 22.01.2009 CH 952009
(43) Veröffentlichungstag der Anmeldung: 28.07.2010
(73) Patentinhaber: Steinemann Technology AG, 9015 St. Gallen (CH)
(72) Erfinder: Moser, Patrik, 9056 Gais (CH); Geiger, Walter, 8280 Kreuzlingen (CH); Schwerzmann, Heinrich, 6402 Merlischachen/SZ (CH)
(74) Vertreter: Arat, Dogan

(56) Entgegenhaltungen:
- DE-A1- 2 443 489
- DE-A1- 3 823 835
- DE-U1- 29 600 447

## Beschreibung

Die Erfindung betrifft eine Breitbandschleifmaschine zum Bearbeiten von Oberflächen von insbesondere flächigen, ebenen Bauelementen, z. B. aus Holz bzw. Holzwerkstoffen, gemäß dem Oberbegriff des Patentanspruchs 1 (DE 296 00 447 U1).

Breitschleifmaschinen zum Bearbeiten von Oberflächen von insbesondere flächigen, ebenen Bauelementen aus Holz bzw. Holzwerkstoffen, Metallplatten, Platten aus Kunststoff oder Gummi oder auch Papierbahnen haben sich als eigenständige Gattung von Schleifmaschinen etabliert. Sie enthalten in einem Maschinenständer (wie er z. B. in der WO 00/38882 A2 der Anmelderin offenbart ist) einen oder mehrere Schleifköpfe mit jeweils einem Schleifband, welches endlos um eine Schleifwalze und eine Spannwalze umläuft. Der mindestens eine Schleifkopf und dessen Antriebsmotor ist über einen Querträger am Maschinenständer befestigt. Der Antriebsmotor ist an einem Ende des Querträgers befestigt und am gegenübeniegenden Ende ist eine lösbare Verbindung für den Schleifkopf vorgesehen.

In der DE-A-19841172 ist eine Bandschleifmaschine offenbart, bei der ein Spannrad permanent druck- und/oder federbeaufschlagt ist um das Schleifband mit einem wählbaren Anpressdruck vorzusparlnen. Es sollen verschiedene Anpressdrücke einstellbar sein um eine Spannwalze entgegen der feststehenden starren Arbeitswalze zu verfahren. Bei einer weiteren Bandsehleifmaschine gemäss EP-A-1629942 soll eine Bandspannung mit geringem Platzbedarf ermöglicht werden. Hierzu weist eine Spannvorrichtung unterhalb der Spannwalze mindestens eine Luftfeder und eine, die Verschiebung führende Führungseinrichtung auf. Bei einer Bandschleifmaschine gemäss US-A-4262455 erfolgt die Bandspannung mittels eines, durch einen Hydraulikzylinders betätigten Excenters.

Der Erfindung liegt die Aufgabe zugrunde, eine Breitbandschleifmaschine zum Bearbeiten von Oberflächen von insbesondere flächigen, ebenen Bauelementen zu entwickeln, die ein einfaches und funktionssicheres Spannen eines Schleifbandes ermöglicht. Die Aufgabe ist mit den Merkmalen des Patentanspruchs 1 gelöst. Starr synchronisierte Doppelkolbenzylinder an den Enden/Lagerzapfen der Spannwalze sind hierbei über Kreuz verbunden um eine parallele Verstellung der Spannwalze in Bezug auf die Schleifwalze zu erreichen. Dies ermöglicht, schmalere Bänder als die Walzenbreite einseitig zu positionieren und trotz einseitigem Gegendruck auf die Spannzylinder gleichmässig zu spannen. Um bei ungenauen, konisch gefertigten Schleifbändern trotzdem eine gleichmässige Spannung zu erreichen, können in den Kreuzverbindungen kleine federbeaufschlagte Ausgleichskolben eingebaut werden. Damit behält man ein Parallellauf der Walzen beim Verfahren, jedoch in der gespannten Position ein weiches Verhalten für eine optimale Spannung.

Die Erfindung wird nachfolgend in einem Ausführungsbeispiel anhand einer Zeichnung mit drei Figuren näher erläutert. Die Zeichnung zeigt in den Fig. 1 und 2 eine Prinzipdarstellung der erfindungsgemässen Einrichtung in zwei Ausführungsformen, wobei bei der Fig. 2 im Gegensatz zur Ausführung in Fig. 1 der Gleichlaufzylinder in den Kolben des Spannzylinders eingebaut wird, um Bauhöhe einzusparen.

Eine gattungsgemässe und daher nicht explizit dargestellte Breitbandschleifmaschine in Fig. 3 enthält eine Schleifwalze 20 und eine Spannwalze 21 zur Spannung eines Schleitbandes 19, wobei die Spannwalze 21 in üblicher Weise an den Enden/Lagerzapfen gelagert ist. Die Lager 22 sind durch anliegende Doppelkolbenzylinder 23, 24 beaufschlagbar um eine einstellbare Spannung des Schleifbandes zu erreichen. Die Doppelkolbenzylinder 23, 24 weisen jeweils eine vordere Kammer 25 und eine hintere Kammer 26 für ein Hydraulikmittel auf, die durch eine Scheibe 29 voneinander getrennt sind. Die Kammern 25, 26 können über Verbindungsleitungen 27, 28, die kreuzweise verlegt sind, miteinander kommunizieren.

Wird nun z. B. die Spannwalze ausgefahren, wird über die Leitung 32 ein Druck in der unteren Kammer 33 im Zylinder 23 und 24 erzeugt, wobei eine Kraft auf die gemeinsame Kolbenstange 35 erzeugt wird, die für den Spanndruck verantwortlich ist. Dabei wird die vordere Kammer 25 des Doppelkolbenzylinders 23 beaufschlagt, die wiederum über die Verbindungsleitung 28 zugleich die hintere Kammer 26 des Doppelkolbenzylinders 24 beaufschlagt. In gleicher Weise verbindet die Verbindungsleitung 27 die hintere Kammer 26 des Doppelkolbenzylinders 23 mit der vorderen Kammer 25 des Doppelkolbenzylinders 24. Möchte nun z. B. der Spannzylinder 23 aus Gründen von ungleichen Reibverhältnissen oder ungleichem Gegendruck früher oder schneller ausfahren, wird in der Kammer 25 des Zylinders 23 ein grösserer Druck als in der Kammer 25 des Zylinders 24 aufgebaut. Dieser Mehrdruck wird an die Kammer 26 des Zylinders 24 weitergegeben und somit der Kolbenstange zum Ausfahren geholfen. Der leichtergängige oder mit weniger Gegenkraft belastete Spannzylinder gibt seine Kraft also dem anderen Zylinder weiter.

Die Lager 22 der Spannwalze 21 sind so starr synchronisiert und können unabhängig von der Grösse des Kolbendruckes gleich beaufschlagt werden, was eine gleichmässige Bandspannung ergibt.

Beim Rückfahren werden die Gleichlaufzylinder 30 gespült um Lufteinschlüsse zu vermeiden.

### Bezugszeichen

- 19: Schleifband
- 20: Schleifwalze
- 21: Spannwalze
- 22: Lager
- 23: Doppelkolbenzylinder
- 24: Doppelkolbenzylinder
- 25: Kammer
- 26: Kammer
- 27: Verbindungsleitung
- 28: Verbindungsleitung
- 29: Scheibe
- 30: Gleichlaufzylinder
- 31: Zuleitung Spannzylinder
- 32: Zuleitung Spannzylinder
- 33: Kammer
- 34: Kammer
- 35: Kolbenstange

## Patentansprüche

1. Breitbandschloifmaschine zum Bearbeiten von Oberflächen von insbesondere flächigen, ebenen Bauelementen, z.B. aus Holz bzw. Holzwerkstoffen mit einer Spannwalze (21) und einer Schleifwalze (20), die von einem endlos umlaufenden Schleifband (19) umschlungen sind, wobei die Spannwalze (21) zwecks Spannung oder Entspannung des Schleifbandes (19) verstellbar angeordnet ist, und mit einer Einrichtung zur Bandspannung,
**dadurch gekennzeichnet, dass** den Enden respektive Lager (22) der Spannwalze (21) je ein Doppelkolbenzylinder (23, 24) zugeordnet ist, wobei die Doppelkolbenzylinder (23, 24) je eine untere Kammer (33) aufweisen, wobei eine Spannzylinderzuleitung (32) zur Erzeugung eines Drucks in den unteren Kammern (33) vorgesehen ist, je eine obere Kammer (34) aufweisen, wobei eine Spannzylinderzuleitung (31) zu den oberen Kammern (34) vorhanden ist je eine vordere Kammer (25) und je eine hintere Kammer (26) aufweisen,
wobei die vordere Kammer (25) des einen Doppelkolbenzylinders (23) über eine Verbindungsleitung (28) mit der hinteren Kammer (26) des anderen Doppelkolbenzylinders (24) verbunden ist, und die hintere Kammer (26) des einen Doppelkolbenzylinders (23) Über eine Verbindungsleitung (27) mit der vorderen Kammer (25) des anderen Doppelkolbenzylinders (24) verbunden ist.

2. Breitbandschleifmaschine nach Anspruch 1, **dadurch gekennzeichnet, dass** die Doppelkolbenzylinder (23, 24) starr synchronisiert sind.

3. Breitbandschleifmaschine nach Anspruch 1 oder 2, **dadurch gekennzeichnet, dass** in den Verbindungsleitungen (27, 28) Ausgleichskolben zum Ausgleich von Bandfehlern vorgesehen sind.

## Claims

1. A wide abrasive belt grinding machine for machining surfaces of in particular flat, level components, e.g. made of wood or wood materials, with a tension roller (21) and a grinding roller (20) around which an endlessly revolving abrasive belt (19) wraps, the tensioning roller (21) being arranged adjustably for the purpose of tensioning or relaxing the tension of the abrasive belt (19), and with a means for tensioning the belt, **characterised in that** the ends or bearings (22) respectively of the tension roller (21) are allocated one double-piston cylinder (23, 24) in each case, the double-piston cylinders (23, 24) each having a lower chamber (33), with a tensioning cylinder feed line (32) for producing a pressure being provided in the lower chambers (33), each having an upper chamber (34), with a tensioning cylinder feed line (31) to the upper chambers (34) being present, each having a front chamber (25) and a rear chamber (26),
the front chamber (25) of the one double-piston cylinder (23) being connected via a connecting line (28) to the rear chamber (26) of the other double-piston cylinder (24), and the rear chamber (26) of the one double-piston cylinder (23) being connected via a connecting line (27) to the front chamber (25) of the other double-piston cylinder (24).

2. A wide abrasive belt grinding machine according to Claim 1, **characterised in that** the double-piston cylinders (23, 24) are rigidly synchronised.

3. A wide abrasive belt grinding machine according to Claim 1 or 2, **characterised in that** compensating pistons for compensating for belt errors are provided in the connecting lines (27, 28).

## Revendications

1. Ponceuse à bande large pour usiner les surfaces en particulier de composants plats, à grande surface, par exemple en bois ou en matériaux dérivés du bois, avec un rouleau de tension (21) et un rouleau abrasif (20) qui sont entourés par une courroie abrasive à déroulement sans fin (19), le rouleau de tension (21) étant disposé de manière déplaçable en vue de la tension ou de la détente de la courroie abrasive (19), et avec un dispositif de tension de courroie,
**caractérisée par le fait qu'**à chacune des extrémités, respectivement des paliers (22), du rouleau de tension (21) est associé un cylindre à double piston (23, 24), les cylindres à double piston (23, 24) présentant, chacun, une chambre inférieure (33), une entrée de cylindre de tension (32) étant prévue pour générer une pression dans les chambres inférieures (33) présentant, chacune, une chambre supérieure (34), une entrée de cylindre de tension (31) étant présente vers les chambres supérieures (34) présentant, chacune, une chambre avant (25) et une chambre arrière (26),
la chambre avant (25) de l'un cylindre à double piston (23) étant reliée, par l'intermédiaire d'une conduite de connexion (28), à la chambre arrière (26) de l'autre cylindre à double piston (24), et la chambre arrière (26) de l'un cylindre à double piston (23) étant reliée, par l'intermédiaire d'une conduite de liaison (27), à la chambre avant (25) de l'autre cylindre à double piston (24).

2. Ponceuse à bande large selon la revendication 1, **caractérisée par le fait que** les cylindres à double piston (23, 24) sont fermement synchronisés.

3. Ponceuse à bande large selon la revendication 1 ou 2, **caractérisée par le fait que** dans les conduites de connexion (27, 28) sont prévus des pistons de compensation pour la compensation des défauts de bande.
